# EUROPÄISCHE PATENTSCHRIFT

(11) **EP 3 086 888 B1**
(45) Veröffentlichungstag und Bekanntmachung des Hinweises auf die Patenterteilung: **22.01.2020**
(21) Anmeldenummer: 14816279.5
(22) Anmeldetag: 19.12.2014
(51) Int. Cl.: B08B 3/04, B08B 9/02, B08B 9/023

(54) **WASCHVORRICHTUNG UND VERFAHREN FÜR ROHRABSCHNITTE**
CLEANING DEVICE AND METHOD FOR PIPE SECTIONS
DISPOSITIF ET PROCÉDÉ DE NETTOYAGE DE SECTIONS DE TUYAU

(30) Priorität: 23.12.2013 DE 102013114850
(43) Veröffentlichungstag der Anmeldung: 02.11.2016
(73) Patentinhaber: Rattunde AG, 19288 Ludwigslust (DE)
(72) Erfinder: RATTUNDE, Ulrich, 19322 Bentwisch (DE)
(74) Vertreter: Groth, Wieland
(86) Internationale Anmeldenummer: PCT/EP2014/078911
(87) Internationale Veröffentlichungsnummer: WO 2015/097114

(56) Entgegenhaltungen:
- BE-A- 361 941
- DE-U1- 9 309 162
- DE-U1- 20 014 470
- NL-C- 19 618

## Beschreibung

Die Erfindung betrifft eine Waschvorrichtung nach dem Oberbegriff des Anspruchs 1 sowie ein Verfahren zum Reinigen von abgelängten Langprofilabschnitten nach dem Oberbegriff des Anspruchs 6.

Waschmaschinen zum Reinigen von Rohrabschnitten sind beispielsweise aus der EP 0 638 370 A1 bekannt. Nachteilig bei dieser Waschmaschine ist jedoch, dass es zu Kratzern in der Außenwand von empfindlichen Rohren kommen kann, weil insbesondere im Durchmesser kleine Rohre bei der Ausgabe zu früh aus den Aufnahmen herausfallen und zerkratzen können. Insbesondere ist die Waschmaschine nicht für Rohre verschiedener Durchmesser einstellbar.

Aus der AT 334168 ist eine Vorrichtung zum Herauslösen einer Einfachlage von abgelängten Drähten aus einem Drahtbündel bekannt, dabei werden Drahtbündel über eine Trommel, die Schaufeln aufweist, einem Schaft eines Führungsteils zugeführt und über einen Zubringerweg von dort mittels einer Gitterschweißmaschine auf Längsdrähte aufgeschweißt. In der DE 93 09 162 U1 ist eine Waschmaschine zum Reinigen langgestreckter Werkstücke offenbart, wobei die Werkstücke über eine Aufgabetrommel einer Waschtrommel zugeführt werden, wobei die Drehachse der Aufgabetrommel oberhalb der Drehachse der Waschtrommel liegt. DE 93 09 162 U1 offenbart eine Waschvorrichtung entsprechend dem Oberbegriff des Anspruchs 1 und ein Verfahren entsprechend dem Oberbegriff des Anspruchs 6.

In der BE 361 941 A ist ein Waschapparat für Flaschen beschrieben, bei der die Flaschen seitlich mit ihrer Längsachse senkrecht zur Drehrichtung einer Trommel in Fächer eingelegt werden und von dort in benachbarte Trommeln übergeben werden. Die Übergabe der Flaschen erfolgt in Drehrichtung der Trommeln.

Ebenso ist in der NL 19 618 C eine Vorrichtung zum Reinigen von Flaschen beschrieben, die in ähnlicher Weise wie die vorgenannte Waschvorrichtung in der belgischen Patentschrift funktioniert.

Neben immer höheren Anforderungen an die Präzision beim Ablängen von Langprofilen, insbesondere Rohren, die im Mikrometerbereich und darunter liegen können, werden auch immer höhere Anforderungen an eine schonende Behandlung, insbesondere der Außenflächen der abgelängten Langprofile gestellt. Insbesondere können die abgelängten Langprofile später als Auspuffrohre usw. verwendet werden, in diesem Fall dürfen auf den Außenflächen überhaupt keine Kratzer auftreten.

Es ist daher Aufgabe der vorliegenden Erfindung, eine Waschvorrichtung und ein Verfahren zum Waschen von abgelängten Langprofilabschnitten zur Verfügung zu stellen, die ein möglichst schonendes Waschen von Langprofilabschnitten, insbesondere unterschiedlicher Durchmesser ermöglichen.

Die Aufgabe wird hinsichtlich der Vorrichtung durch eine eingangs genannte Waschvorrichtung mit den Merkmalen des Anspruchs 1 erfüllt.

Es ist grundsätzlich bekannt, Rohrabschnitte einzeln in Aufnahmen einer rotierenden Trommel einzulegen und durch die Aufnahmen der Trommel Wasser, Luft usw. hindurchzuführen, um die Langprofilabschnitte zu reinigen. Dabei kann der Langprofilabschnitt entlang eines oberen Transportweges oberhalb der Drehachse der Trommel oder entlang eines unteren Transportweges unterhalb der Drehachse der Trommel transportiert werden kann.

Die Drehachse der Trommel ist vorzugsweise parallel zum Erdboden angeordnet, um ein Verrutschen der in den Aufnahmen angeordneten Langprofilabschnitte zu erschweren.

Die Trommel ist günstigerweise auf ihrer radial äußeren Seite, im unteren dem Erdboden zugewandten Bereich, von einer Wanne begrenzt. Wenn die durch eine Aufnahmeöffnung in die Waschmaschine eingebrachten Langprofile entlang des unteren Transportweges zu der der Aufnahmeöffnung gegenüberliegenden Ausgabeöffnung transportiert werden, rollen und rutschen die Rohre über die radiale Innenseite der Wanne und können dabei zerkratzen. Wenn die Rohre erfindungsgemäß auf dem oberen Transportweg von der Aufnahmeöffnung zur Ausgabeöffnung transportiert werden, liegen die Rohre während des Transportes lediglich auf der radialen Innenseite der Aufnahmen und rollen, wenn die Aufnahme einen Scheitelpunkt der Drehbewegung überschritten hat, von der radial inneren nachlaufenden Ecke zur radial inneren vorlaufenden Ecke der jeweiligen Aufnahme. Während einer Rollbewegung zerkratzen die Rohre jedoch deutlich weniger oder gar nicht im Gegensatz zum Rutschvorgang.

Die Aufnahmen sind in einem Querschnitt senkrecht zur Längsrichtung vorzugsweise viereckig ausgebildet. Die Seitenwände weisen vorzugsweise entlang des oberen Transportweges nach radial außen in Transportrichtung.

Problematisch an dem Transport der Langprofilabschnitte entlang des oberen Transportweges ist jedoch, dass die vorlaufende Seitenwand der Aufnahme ab einer bestimmten Drehstellung nach radial außen abfällt und die Rohrabschnitte in der Aufnahme dann nach radial außen rollen. Damit die Rohrabschnitte nicht aus der Aufnahme der Trommel herausrollen, ist eine erfindungsgemäße Abdeckung vorgesehen, die die Trommel oberhalb der Drehachse nach radial außen begrenzt.

Erfindungsgemäß ist eine Öffnungsweite der Ausgabeöffnung in Umfangsrichtung einstellbar. Dadurch wird verhindert, dass im Querschnitt kreisrunde Langprofile zu früh aus den Aufnahmen herausfallen, um dann einer Weiterverarbeitung zugeführt zu werden. Durch Einstellen der öffnungsweite der Ausgabeöffnung ist es möglich, ein Herausfallen aus den Aufnahmen weitgehend zu verhindern.

Vorzugsweise wird unter Öffnungsweite eine Ausdehnung der Ausgabeöffnung oder Aufnahmeöffnung in Umfangsrichtung verstanden. Die Öffnungsweite ist über die gesamte Längsausdehnung vorzugsweise identisch bzw. im Wesentlichen identisch, also rechteckig bzw. im Wesentlichen rechteckig.

Unter Langprofilabschnitten werden hier vorzugsweise im Querschnitt über ihre gesamte Längsausdehnung im Außenumfang kreisförmige Profile verstanden, vorzugsweise Rohre. Insbesondere bestehen die Rohre aus Metall, vorzugsweise Edelstahl.

Erfindungsgemäß ist eine radial äußere Seite der Trommel von einer verstellbaren Abdeckeinrichtung abgedeckt, die um die Drehachse drehbar ist, wobei die Position einer Längskante der Abdeckeinrichtung die Höhe der Ausgabeöffnung bestimmt. Die Abdeckeinrichtung kann als in ihrer Krümmung der dem Außenumfang der Waschtrommel angepasstes, im Schnittmuster rechteckförmiges Blech ausgebildet sein. Es sind jedoch auch andere Materialien und Ausführungen denkbar.

Die Abdeckeinrichtung ist um die Drehachse der Trommel in Umfangsrichtung hin- und her verschwenkbar. Die Öffnungsweite der Ausgabeöffnung wird durch eine Stellung einer Längskante der Abdeckeinrichtung und durch eine Stellung der Längskante der Wanne bestimmt. Durch Verschwenken der Abdeckeinrichtung ist die Öffnungsweite d. h. die Höhe eines Öffnungsspaltes in Umfangsrichtung der Trommel einstellbar.

Vorzugsweise entspricht die Öffnungsweite einem Durchmesser der Langprofilabschnitte zzgl. vorzugsweise 5 %, 10 %, 15 % oder 20 % des Durchmessers. Die während eines Waschvorganges gewaschenen Langprofilabschnitte weisen vorzugsweise alle denselben oder im Wesentlichen denselben Durchmesser auf. Der Durchmesser jedes Langprofils ist über seine gesamte Längsausdehnung vorzugsweise identisch.

In einer bevorzugten Ausführungsform der Offenbarung ist die Drehrichtung der Trommel wechselbar. Dadurch werden ein oberer und ein unterer Transportweg eröffnet, die beide zwischen Aufnahmeöffnung und Ausgabeöffnung verlaufen und die Drehachse auf ihrer dem Erdboden abgewandte bzw. zugewandten Seite passieren. Vorzugsweise kann daher zwischen einem herkömmlichen Waschvorgang mit einem unteren Transportweg und einem Waschvorgang mit oberem Transportweg gewechselt werden.

Günstigerweise sind entlang des oberen und/oder des unteren Transportweges Reinigungsstationen für die in den Aufnahmen transportierten Langprofilabschnitte angeordnet. Bei diesen Reinigungsstationen handelt es sich vorzugsweise um Wasch- und/ oder Trocknungsstationen. Die Waschstationen zeichnen sich vorzugsweise dadurch aus, dass Wasser im Wesentlichen über den gesamten Querschnitt der Aufnahme in Längsrichtung durch die Aufnahme fließt und dabei gleichmäßig über die gesamte Längsausdehnung der Langprofilabschnitte die Sägespäne abwäscht.

In einer bevorzugten Ausführungsform der Offenbarung sind die Aufnahmen durch von radial innen nach außen geneigte Seitenwände begrenzt, wobei die Seitenwände von radial innen nach radial außen in Drehrichtung geneigt sind, wenn die Drehrichtung den oberen Transportweg freigibt. Dadurch können die abgelängten Langprofilabschnitte von einer Waschvorrichtung zu einer nachfolgenden Waschvorrichtung übergeben werden, indem die Rohrabschnitte aus der Aufnahme der ersten Waschvorrichtung in eine Aufnahme der zweiten Waschvorrichtung rollen, wobei die Drehachsen beider Waschtrommeln auf gleicher Höhe gegenüber dem Erdboden angeordnet sein können.

Die Aufgabe wird hinsichtlich des Verfahrens durch ein Verfahren zum Reinigen von abgelängten Langprofilabschnitten mit den Merkmalen des Anspruchs 6 gelöst. Das Verfahren eignet sich insbesondere zur Durchführung auf einer der vorgenannten Waschvorrichtungen.

Erfindungsgemäß wird ein Durchmesser der Langprofilabschnitte vor dem Einlegen in die Waschvorrichtung bestimmt und eine Öffnungsweite der Ausgabeöffnung anhand der Messung in Umfangsrichtung eingestellt. Vorzugsweise ist die Öffnungsweite dabei geringfügig größer als der gemessene Durchmesser, vorzugsweise 5 %, 10 % oder 15 % oder 20 % größer.

Günstigerweise sind die Durchmesser des Langprofils über die gesamte Längsausdehnung des Langprofils gleich und die Durchmesser unterschiedlicher Langprofilabschnitte eines Waschvorganges sind ebenfalls untereinander gleich.

Vorzugsweise werden die Langprofilabschnitte vor dem Einlegen in die Waschvorrichtung entlang der Drehachse einer Waschtrommel der Waschvorrichtung ausgerichtet. Die Langprofilabschnitte werden dann über eine Aufnahmeöffnung in Aufnahmen der Waschtrommel eingelegt, indem sie selbsttätig in die Aufnahmen rollen. Die Trommel wird um eine horizontal ausgerichtete Drehachse gedreht, und die Langprofilabschnitte rollen über eine Ausgabeöffnung aus den Aufnahmen vorzugsweise selbsttätig heraus.

Erfindungsgemäß werden die Langprofilabschnitte zwischen Aufnahmeöffnung und Ausgabeöffnung entlang eines oberen Transportweges transportiert, wobei der obere Transportweg die Drehachse auf ihrer dem Erdboden abgewandten Seite passiert. Dadurch ist erfindungsgemäß gewährleistet, dass die in die Aufnahmekammern eingelegten Langprofilabschnitte auf den radialen Innenseiten der Aufnahmekammern aufliegen und während des Transportes lediglich innerhalb der Aufnahmen vorrollen und dabei nicht zerkratzen können.

Günstigerweise rollen die in die Aufnahme eingelegten Langprofilabschnitte selbsttätig bei der Aufnahme nach radial innen entlang der nachlaufenden Seitenwand der Aufnahme und dort in die nachlaufende, radial innere Ecke der Aufnahme. Die Langprofilabschnitte rollen im Bereich der Ausgabeöffnung selbsttätig nach radial außen an die Innenseite der verstellbaren Abdeckungseinrichtung. Wenn die Langprofilabschnitte während ihres Transportes entlang des Transportweges eine Längskante der Abdeckung passiert haben, rollen die Langprofilabschnitte selbsttätig aus der Aufnahme heraus. Dies ist vorzugsweise dann der Fall, wenn die vorlaufende Innenwand der Aufnahme auf Höhe einer unteren Kante der Ausgabeöffnung gedreht ist.

Die Erfindung wird anhand eines Ausführungsbeispiels in zwei Figuren beschrieben. Dabei zeigen:
- Fig. 1: zwei erfindungsgemäße Waschmaschinen, bei denen jeweils der obere Transportweg benutzt wird,
- Fig. 2: die Waschmaschinen in Fig. 1 mit gewechselter Drehrichtung, sodass in beiden Waschmaschinen der untere Transportweg benutzt wird.

Fig. 1 zeigt zwei nebeneinander angeordnete und in ihrer Funktion hintereinander geschaltete erfindungsgemäße Waschmaschinen 1, 2. Jede der Waschmaschinen 1, 2 weist eine um eine in Längsrichtung L ausgerichtete Drehachse 3, 4 drehbare Trommel 5, 6 auf. Jede der beiden Trommeln 5, 6 ist in Fig, 1 im Uhrzeigersinn und auch entgegen dem Uhrzeigersinn drehbar. In Fig. 1 drehen die beiden Trommeln 5, 6 jeweils im Uhrzeigersinn. Die Trommeln 5, 6 werden mittels eines (nicht dargestellten) Elektromotors angetrieben. Die Drehrichtung ist wechselbar.

Die in Fig. 1 dargestellten beiden Waschmaschinen 1, 2 sind als Waschstation für von einem Langprofil, vorzugsweise einem länglichen Metallprofil, besonders bevorzugt einem langen Metallrohr abgelängte, insbesondere abgesägte Langprofilabschnitte bestimmt.

Die abgelängten Rohrabschnitte 7 werden nach dem Ablängvorgang einer Nachbehandlung unterworfen, insbesondere werden deren Rohrenden angefast, gebürstet u. Ä.. Am Ende der Kette von Bearbeitungsschritten oder auch in einem Zwischenschritt werden die Rohrabschnitte 7 mittels der erfindungsgemäßen Waschmaschinen 1, 2 auch gewaschen.

Jede der beiden Trommeln 1, 2 in Fig. 1 kann eine Ausdehnung in Längsrichtung L von bis zu einigen Metern aufweisen. Die beiden Trommeln 5, 6 sind konzentrisch um ihre jeweilige Drehachse 3, 4 ausgebildet.

Die entlang des Bearbeitungsweges in Fig. 1 erste Trommel 5 weist 20 Aufnahmen 8 für jeweils einen Rohrabschnitt 7 bzw. jeweils ein Bündel an Rohrabschnitten 7 auf. Die in Transportrichtung R1, R der Rohrabschnitte 7 der ersten Trommel 5 nachfolgende zweite Trommel 6 weist ebenfalls 20 Aufnahmen 9 auf.

Im Folgenden betrifft die Beschreibung der ersten Waschmaschine 1 in entsprechender Weise auch die Funktion der zweiten Waschmaschine 2.

Die Waschmaschine 1 weist eine Aufnahmeöffnung 11 und eine ihr bezüglich der Drehachse 3 gegenüberliegende Ausgabeöffnung 12 auf. Die Aufnahmeöffnung 12 ist über die im Wesentlichen gesamte Längsausdehnung der Trommel 5 ausgebildet. Die Ausgabeöffnung 12 ist ebenfalls über die gesamte Längsausdehnung der Trommel 5 ausgebildet.

Die Rohrabschnitte 7 werden in Fig. 1 einzeln zur Waschmaschine 1 befördert und einzeln über die Aufnahmeöffnung 11 in den Aufnahmen 8 aufgenommen. Dazu werden die Rohrabschnitte 7 parallel zur Längsrichtung L mittels beispielsweise eines (nicht eingezeichneten) Förderbandes an die Waschmaschine 1 herangefördert und rollen dann bei Erreichen der Aufnahmeöffnung 11 über eine Schräge durch Schwerkrafteinwirkung selbsttätig jeweils in eine Aufnahme 8.

Die Drehbewegung der Waschmaschine 1 ist getaktet. Nachdem eine Aufnahme 8 über die Aufnahmeöffnung 11 neu befüllt ist, dreht sich die Trommel 5 der Waschmaschine 1 um ein 20tel des Vollumfanges weiter, und die nächste freie Aufnahme 8 wird zur Aufnahme des nächsten Rohrabschnittes 7 bereitgehalten. Fig. 1 zeigt zehn Rohrabschnitte 7, die in der ersten Waschmaschine 1 eingelegt sind. Jeweils ein Rohrabschnitt 7 ist in einer Aufnahme 8 angeordnet.

Die Trommel 5 der Waschmaschine 1 ist auf ihrer dem Erdboden zugewandten Seite etwa zur Hälfte ihres Umfangs durch eine Wanne 13 begrenzt. Die Trommel 5 wird auf ihrer dem Erdboden abgewandten Seite durch eine entlang der Transportrichtung R1 hin und her verschiebbare oder verschwenkbare Abdeckung 14 abgedeckt. Die Verschiebebewegung ist durch einen zweiseitigen Pfeil dargestellt. Die Abdeckung 14 erstreckt sich wie die Wanne 13 über die gesamte Längsausdehnung der Trommel 5.

Die Abdeckung 14 dehnt sich entlang des Umfanges der Trommel 1 um die Summe der Ausdehnungen der Aufnahmeöffnung 11 und Ausgabeöffnung 12 in Umfangsrichtung weniger als die Hälfte der gesamten Umfangslänge aus. Die Abdeckung 14 ist an ihren beiden in Längsrichtung L verlaufenden Längsseiten gerade ausgebildet, sodass die Aufnahmeöffnung 11 als rechteckiger Spalt und die Ausgabeöffnung 12 ebenfalls als rechteckiger Spalt ausgebildet sind. Die Höhen der beiden Spalten, d. h. deren Ausdehnung, sind entlang der Umfangsrichtung verstellbar, indem die Abdeckung 14 entlang der Umfangsrichtung hin und her verschoben wird.

Die erfindungsgemäße Waschmaschine 1 eignet sich insbesondere zum Waschen von Edelstahlrohren oder allgemein Rohren, deren Außenwand kratzempfindlich ist oder zur Reinigung von Rohren, deren Außenwand keine Kratzer aufweisen darf, wie beispielsweise Auspuffrohre, Stuhlbeine oder Ähnliches. Der Transport durch die Waschmaschine 1 ist besonders schonend.

Die mittels eines (nicht dargestellten) Zuförderers an die erste Waschmaschine 1 in Fig. 1 herangeförderten Rohrabschnitte 7 weisen einen Abstand voneinander auf und rollen jeweils einzeln in eine zugehörige Aufnahme 8. Während des Rollvorganges zerkratzen die Rohraußenflächen nicht, zumindest ist die Gefahr, dass sie zerkratzen deutlich geringer, als wenn die Rohre beispielsweise über eine Fläche geschoben würden. Dadurch, dass die Trommel 5 in Fig. 1 im Uhrzeigersinn rotiert, werden die Rohrabschnitte entlang eines oberen Transportweges To von der Aufnahmeöffnung 11 zur Ausgabeöffnung 12 befördert. Während etwa der ersten Hälfte des oberen Transportweges To liegen die Rohrabschnitte 7 in der unteren, dem Erdboden zugewandten, nachlaufenden und radial inneren Ecke der jeweiligen Aufnahme 8, bis die Aufnahme 8 einen Scheitelpunkt S des oberen Transportweges To erreicht hat. Dort rollt der Rohrabschnitt 7, nachdem die radiale Innenwandung 16 der Aufnahme 8 von einer positiven in eine negative Steigung entlang der Umfangsrichtung gekippt ist, von der nachlaufenden inneren Ecke zur vorlaufenden inneren Ecke der Aufnahme 8. Während dieser schonenden Rollbewegung entlang der Innenwandung 16 der Aufnahme 8 werden keine Kratzer erzeugt. Im zweiten Abschnitt des oberen Transportweges To verbleibt der Rohrabschnitt 7 so lange in der radial inneren vorlaufenden Ecke der Aufnahme 8, bis nunmehr die vorlaufende Seitenwand 17, die die Aufnahmen 8 voneinander abgrenzt, gegenüber dem Erdboden nach radial außen abfällt, sodass der Rohrabschnitt 7 entlang der vorlaufenden Seitenwand 17 nach radial außen rollt, bis der Rohrabschnitt 7 gegen die radiale Innenseite der Abdeckung 14 stößt. Die Abdeckung 14 ist in Transportrichtung R1 der Rohrabschnitte 7 soweit nach vorne verschoben, dass der die Ausgabeöffnung 12 bildende Ausgabespalt, der durch die Längskante der unteren Wanne 13 und die Längskante der Abdeckung 14 gebildet wird, eine Höhe aufweist, die dem Durchmesser des Rohres, vorzugsweise zuzüglich 10 %, vorzugsweise zuzüglich 15 % entspricht. Der Rohrabschnitt 7, der auf dem letzten Stück des oberen Transportweges To an der radial äußeren vorlaufenden Ecke, gebildet durch die vorlaufende Seitenwand 17 und die Abdeckung 14, angeordnet ist, fällt erst dann aus der Aufnahme 8 heraus, wenn die vorlaufende Seitenwand 17 der Aufnahme 8 die Höhe der Längskante der Wanne 13 erreicht hat.

Wäre die Abdeckung 14 nicht weit genug in Transportrichtung R1 gedreht, würde der Rohrabschnitt 7 aus der Aufnahme 8 zu früh herausrollen und herausfallen, was zur Beschädigung führen könnte.

Nach dem ersten Waschvorgang in der ersten Waschmaschine 1 wird der Rohrabschnitt 7 einer zweiten Waschmaschine 2 zugeführt. Während des Transportes entlang des oberen Transportweges To werden die Rohrabschnitte 7 zunächst gewaschen und dann vorgetrocknet. Die Aufnahmen 8 sind jeweils an ihren beiden Stirnseiten offen, sodass durch jede der Aufnahmen 8, wenn diese eine bestimmte Stellung während ihrer Drehbewegung erreicht haben, ein Wasserstrom durch eine der Aufnahmen 8 in Längsrichtung L hindurchströmen kann, der den in der Aufnahme 8 eingebrachten Rohrabschnitt 7 von Metallspänen u. Ä. befreit. Die (nicht eingezeichnete) Wascheinrichtung ist vorzugsweise zwischen der Aufnahmeöffnung 11 und dem Scheitelpunkt S angeordnet. Vorzugsweise zwischen dem Scheitelpunkt S und der Ausgabeöffnung 12 ist eine (nicht eingezeichnete) erste Vortrocknungseinrichtung vorgesehen, die einen Luftstrom durch die jeweils vor ihr angeordnete Aufnahme 8 bläst.

Ein entsprechender Aufbau gilt für die zweite Waschmaschine 2.

Nachdem die Rohrabschnitte 7 aus der zweiten Waschmaschine 2 herausgerollt sind, werden sie auf einer Fördereinrichtung 20 von der zweiten Waschmaschine 2 wegbefördert. Entlang der Fördereinrichtung 20 können auf Höhe der Rohrabschnitte 7 in Längsrichtung L wiesende Luftdüsen vorgesehen sein, die bis zu 300 °C heiße Luft durch die Rohrabschnitte 7 und entlang der Rohrabschnitte 7 blasen, um die Rohrabschnitte 7 endzutrocknen.

Fig. 2 zeigt die Doppelwaschmaschine 1, 2 der Fig. 1 in ihrer zweiten Funktionsweise. Dabei werden die Rohrabschnitte 7 nicht jeweils entlang eines oberen Transportweges To, sondern jeweils entlang eines unteren Transportweges Tu, der zwischen der Drehachse 3, 4 und dem Erdboden verläuft, transportiert. Dies entspricht im Wesentlichen dem herkömmlichen Waschvorgang. Die erfindungsgemäße Waschmaschine 1, 2 ermöglicht es jedoch, zwischen dem erfindungsgemäßen Waschvorgang und dem herkömmlichen Waschvorgang hin und her zu schalten. Dabei kann eine Waschmaschine 1, 2 den oberen Transportweg To und die andere Waschmaschine 1, 2 den unteren Transportweg Tu nutzen. Bei dem herkömmlichen Waschvorgang gemäß Fig. 2 kann es für einige Rohrabschnitte 7 jedoch nachteilig sein, dass diese entlang der Innenseite der Wanne 13 rutschen und geschoben werden und nicht rollen, sodass es hier, zumindest wenn zusätzlich Metallspäne in der Aufnahme 8 vorhanden sind, auf den Außenwandungen der Rohrabschnitte 7 zu Kratzern kommen kann.

### Bezugszeichenliste

- 1: Waschmaschine
- 2: Waschmaschine
- 3: Drehachse
- 4: Drehachse
- 5: Trommel
- 6: Trommel
- 7: Rohrabschnitte
- 8: Aufnahme
- 9: Aufnahme

- 11: Aufnahmeöffnung
- 12: Ausgabeöffnung
- 13: Wanne
- 14: Abdeckung

- 16: radiale Innenwandung
- 17: vorlaufende Seitenwand

- 20: Fördereinrichtung

- L: Längsrichtung

- S: Scheitelpunkt

- To: oberer Transportweg
- Tu: unterer Transportweg

- R: Transportrichtung
- R1: Transportrichtung

## Patentansprüche

1. Waschvorrichtung für abgelängte Langprofilabschnitte (7) mit einer um eine horizontal ausgerichtete Drehachse (3, 4) drehbaren Trommel (5, 6) mit einer Mehrzahl an entlang des Umfanges der Trommel (5, 6) nebeneinander angeordneten Aufnahmen (8, 9), in die entlang der Längsrichtung (L) ausgerichtete Langprofilabschnitte (7) einlegbar sind,
mit einer Aufnahmeöffnung (11) für die Langprofilabschnitte (7) und einer Ausgabeöffnung (12) für die Langprofilabschnitte (7) und einem zwischen Aufnahmeöffnung (11) und Ausgabeöffnung (12) verlaufenden oberen Transportweg To) für die Langprofilabschnitte (7),
wobei der obere Transportweg (To) die Drehachse (3, 4) auf ihrer dem Erdboden abgewandten Seite passiert, **dadurch gekennzeichnet, dass**
eine Öffnungsweite der Ausgabeöffnung (12) in Umfangsrichtung einstellbar ist und eine radial äußere Seite der Trommel (5, 6) von einer verstellbaren Abdeckeinrichtung (14) abgedeckt ist, die um die Drehachse (3, 4) drehbar ist und wobei die Position einer Längskante der Abdeckeinrichtung (14) die Höhe der Ausgabeöffnung (12) bestimmt.

2. Waschvorrichtung nach Anspruch 1,
**dadurch gekennzeichnet, dass** die Ausgabeöffnung (12) als Öffnungsspalt ausgebildet ist, dessen untere Kante während eines Ausgabetaktes auf Höhe einer radial äußeren Kante der vorlaufenden Seitenwandung (17) der Aufnahme (8, 9) angeordnet ist und dessen obere Kante durch die Längskante der Abdeckeinrichtung (14) ausgebildet ist.

3. Waschvorrichtung nach Anspruch 1 oder 2,
**dadurch gekennzeichnet, dass** eine Drehrichtung der Trommel (5, 6) wechselbar ist und dadurch einen unteren Transportweg (Tu) eröffnet, der zwischen Aufnahmeöffnung (11) und Ausgabeöffnung (12) verläuft und die Drehachse (3, 4) auf ihrer dem Erdboden zugewandten Seite passiert.

4. Waschvorrichtung nach einem der vorstehenden Ansprüche,
**dadurch gekennzeichnet, dass** entlang des oberen und/oder des unteren Transportweges (To,Tu) Reinigungsstationen für die in den Aufnahmen (8, 9) transportierten Langprofilabschnitte (7) angeordnet sind.

5. Waschvorrichtung nach einem der vorstehenden Ansprüche,
**dadurch gekennzeichnet, dass** die Aufnahmen (8, 9) von radial innen nach radial außen verlaufend in Drehrichtung geneigte Seitenwände (17) aufweisen, wenn die Drehrichtung den oberen Transportweg (To) freigibt.

6. Verfahren zum Reinigen von abgelängten Langprofilabschnitten (7),
indem die Langprofilabschnitte (7) entlang einer Längsrichtung (L) ausgerichtet werden, die Langprofilabschnitte (7) über eine Aufnahmeöffnung (11) in Aufnahmen (8, 9) eingelegt werden, die entlang des Umfanges einer Trommel (5, 6) nebeneinander angeordnet sind, und
die Trommel (5, 6) um eine horizontal ausgerichtete Drehachse (3, 4) gedreht wird und die Langprofilabschnitte (7) über eine Ausgabeöffnung (12) aus den Aufnahmen (8, 9) entnommen werden, die Langprofilabschnitte (7) zwischen Aufnahmeöffnung (11) und Ausgabeöffnung (12) entlang eines oberen Transportweges (To) transportiert werden, wobei der obere Transportweg (To) die Drehachse (3, 4) auf ihrer dem Erdboden abgewandten Seite passiert, **dadurch gekennzeichnet, dass**
ein Durchmesser der Langprofilabschnitte (7) vor dem Einlegen bestimmt wird und eine Öffnungsweite der Ausgabeöffnung (12) in Umfangsrichtung durch Verschwenken einer Abdeckungeinrichtung (14) um die Drehachse (3, 4) der Trommel (5, 6) eingestellt wird, wobei die Öffnungsweite der Ausgabeöffnung (12) durch eine Stellung einer Längskante der Abdeckungseinrichtung (14) und durch eine Stellung einer Längskante einer Wanne bestimmt wird
und die in die Aufnahmen (8, 9) eingelegten Langprofilabschnitte (7) selbsttätig nach radial innen an eine radiale Innenwandung (16) der Aufnahme (8, 9) rollen, die Langprofilabschnitte (7) im Bereich der Ausgabeöffnung (12) selbsttätig nach radial außen an eine Innenseite der verstellbaren Abdeckung (14) rollen.

7. Verfahren nach Anspruch 6,
**dadurch gekennzeichnet, dass** der Langprofilabschnitt (7) erst dann selbsttätig aus der Aufnahme (8, 9) herausrollt, wenn die vorlaufende Seitenwand (17) der Aufnahme (8, 9) auf Höhe einer unteren Kante der Ausgabeöffnung (12) gedreht ist.

## Claims

1. Washing device for elongate profile sections (7) which have been cut to length, comprising a drum (5, 6) which is rotatable about a horizontally oriented axis of rotation (3, 4), said drum having a plurality of receiving areas (8, 9) which are arranged next to one another along the circumference of the drum and into which elongate profile sections (7) oriented along the longitudinal direction (L) can be inserted,
comprising a receiving opening (11) for the elongate profile sections (7) and a discharge opening (12) for the elongate profile sections (7) and an upper transport path (To) for the elongate profile sections (7) running between the receiving opening (11) and the discharge opening (12)
wherein the upper transport path (To) passes the axis of rotation (3, 4) on the side thereof facing away from the ground, **characterized in that**
an opening width of the discharge opening (12) is adjustable in the circumferential direction and a radially outer side of the drum (5, 6) is covered by a movable cover device (14) which is rotatable about the axis of rotation (3, 4), and wherein the position of a longitudinal edge of the cover device (14) defines the height of the discharge opening (12).

2. Washing device according to claim 1,
**characterized in that** the discharge opening (12) is configured as an opening gap, the lower edge of which, during a discharge cycle, is arranged at the height of a radially outer edge of the side wall (17) in advance of the receiving area (8, 9) and the upper edge of which is formed by the longitudinal edge of the cover device (14).

3. Washing device according to claim 1 or 2,
**characterized in that** a direction of rotation of the drum (5, 6) is changeable and thereby opens up a lower transport path (Tu) which runs between the receiving opening (11) and the discharge opening (12) and passes the axis of rotation (3, 4) on the side thereof facing towards the ground.

4. Washing device according to any one of the preceding claims,
**characterized in that** cleaning stations for the elongate profile sections (7) transported in the receiving areas (8, 9) are arranged along the upper and/or lower transport path (To, Tu).

5. Washing device according to any one of the preceding claims,
**characterized in that** the receiving areas (8, 9) have side walls (17) running from radially inside to radially outside and inclined in the direction of rotation when the direction of rotation enables the upper transport path (To).

6. Method for cleaning elongate profile sections (7) which have been cut to length, the elongate profile sections (7) being oriented along a longitudinal direction (L), the elongate profile sections (7) being inserted via a receiving opening (11) into receiving areas (8, 9) which are arranged next to one another along the circumference of a drum (5, 6), and
the drum (5, 6) being rotated about a horizontally oriented axis of rotation (3, 4) and the elongate profile sections (7) being removed from the receiving areas (8, 9) via a discharge opening (12), the elongate profile sections (7) being transported between the receiving opening (11) and the discharge opening (12) along an upper transport path (To),
wherein the upper transport path (To) passes the axis of rotation (3, 4) on the side thereof facing away from the ground, **characterized in that**
a diameter of the elongate profile sections (7) is determined prior to the insertion of the latter and an opening width of the discharge opening (12) is adjusted in the circumferential direction by pivoting of a cover device (14) about the axis of rotation (3, 4) of the drum (5, 6) wherein the opening width of the discharge opening (12) is determined by a position of a longitudinal edge of the covering device (14) and a position of a longitudinal edge of a tank and the elongate profile sections (7) are inserted in the receiving areas (8, 9) automatically roll radially inwards against the radial inner wall (16) of the receiving area (8, 9), and the elongate profile sections (7) in the region of the discharge opening (12) automatically roll radially outwards against the inner side of the movable cover (14).

7. Method according to claim 7 **characterized in that** the elongate profile section (7) automatically rolls out of the receiving area (8, 9) only when the leading side wall (17) of the receiving area is rotated.

## Revendications

1. Dispositif de lavage pour des sections raccourcies de profilé long (7) avec un tambour rotatif (5, 6) autour d'un axe de rotation orienté horizontalement (3, 4) avec une multitude de logements (8, 9) placés juxtaposés le long de la circonférence du tambour (5, 6) dans lesquels des sections de profilé long (7) orientées le long du sens longitudinal (L) peuvent être mises en place, avec une ouverture de logement (11) pour les sections de profilé long (7) et une ouverture de sortie (12) pour les sections de profilé long (7) et une voie de transport supérieure (To) pour les sections de profilé long (7) qui passe entre l'ouverture de logement (11) et l'ouverture de sortie (12), cependant que la voie de transport supérieure (To) passe par l'axe de rotation (3, 4) sur son côté opposé à la terre, **caractérisé en ce qu'**une largeur de l'ouverture de l'ouverture de sortie (12) est réglable dans le sens de la circonférence et qu'un côté extérieur radialement du tambour (5, 6) est recouvert par un dispositif de recouvrement réglable (14) qui est rotatif autour de l'axe de rotation (3, 4) et la position d'une arête longitudinale du dispositif de recouvrement (14) déterminant la hauteur de l'ouverture de sortie (12).

2. Dispositif de lavage selon la revendication 1, **caractérisé en ce que** l'ouverture de sortie (12) est configurée comme fente d'ouverture dont l'arête inférieure est placée, pendant une cadence de sortie, à hauteur d'une arête extérieure radialement de la paroi latérale avant (17) du logement (8, 9) et dont l'arête supérieure est formée par l'arête longitudinale du dispositif de recouvrement (14).

3. Dispositif de lavage selon la revendication 1 ou 2, **caractérisé en ce qu'**un sens de rotation du tambour (5, 6) peut être changé et ouvre ainsi une voie de transport inférieure (Tu) qui passe entre l'ouverture de logement (11) et l'ouverture de sortie (12) et passe par l'axe de rotation (3, 4) sur son côté tourné vers la terre.

4. Dispositif de lavage selon l'une des revendications précédentes, **caractérisé en ce que** des postes de nettoyage pour les sections de profilé long (7) transportées dans les logements (8, 9) sont placés le long de la voie de transport supérieure (To) et/ou de la voie de transport inférieure (To,Tu).

5. Dispositif de lavage selon l'une des revendications précédentes, **caractérisé en ce que** les logements (8, 9) présentent des parois latérales (17) inclinées dans le sens de rotation du sens radial intérieur au sens radial extérieur lorsque le sens de rotation dégage la voie de transport supérieure (To).

6. Procédé de nettoyage de sections raccourcies de profilé long (7), les sections raccourcies de profilé long (7) étant orientées le long d'un sens longitudinal (L), les sections de profilé long (7) étant mises en place par une ouverture de logement (11) dans des logements (8, 9) qui sont placés juxtaposés le long de la circonférence d'un tambour (5, 6) et le tambour (5, 6) tournant autour d'un axe de rotation (3, 4) orienté dans le sens horizontal et les sections de profilé long (7) étant enlevées des logements (8, 9) par une ouverture de sortie (12), les sections de profilé long (7) étant transportées entre l'ouverture de logement (11) et l'ouverture de sortie (12) le long d'une voie de transport supérieure (To), la voie de transport supérieure (To) passant par l'axe de rotation (3, 4) sur son côté opposé à la terre, **caractérisé en ce qu'**un diamètre des sections de profilé long (7) est déterminé avant la mise en place et une largeur d'ouverture de l'ouverture de sortie (12) est réglée dans le sens de la circonférence par pivotement d'un dispositif de recouvrement (14) autour de l'axe de rotation (3, 4) du tambour (5, 6), la largeur d'ouverture de l'ouverture de sortie (12) étant déterminée par une position d' und arête longitudinale du dispositif de recouvrement (14) et par une position d' une arête longitudinale d'une cuve et les sections de profilé long (7) mises en place dans les logements (8, 9) roulant automatiquement contre une paroi intérieure radiale (16) du logement (8, 9) vers le côté intérieur radial, les sections de profilé long (7) dans la zone de l'ouverture de sortie (12) roulant automatiquement contre un côté intérieur du recouvrement réglable (14) vers le côté extérieur radial.

7. Procédé selon la revendication 6, **caractérisé en ce que** la section de profilé long (7) ne ressort automatiquement en roulant du logement (8, 9) que lorsque la paroi latérale avant (17) du logement (8, 9) est tournée à hauteur d'une arête inférieure de l'ouverture de sortie (12).
